# EUROPÄISCHE PATENTSCHRIFT

(11) **EP 1 163 450 B1**
(45) Veröffentlichungstag und Bekanntmachung des Hinweises auf die Patenterteilung: **25.02.2004**
(21) Anmeldenummer: 00918828.5
(22) Anmeldetag: 22.03.2000
(51) Int. Cl.: F04C 18/12, F04C 29/00

(54) **PUMPE ZUR ERZEUGUNG VON DRUCK ODER UNTERDRUCK**
PUMP FOR GENERATING PRESSURE OR NEGATIVE PRESSURE
POMPE POUR LA GENERATION DE PRESSION OU DE DEPRESSION

(30) Priorität: 22.03.1999 DE 29905249 U
(43) Veröffentlichungstag der Anmeldung: 19.12.2001
(73) Patentinhaber: Werner Rietschle GmbH + Co. KG, 79650 Schopfheim (DE)
(72) Erfinder: SCHOLZ, Fritz-Martin, D-79686 Hasel (DE)
(74) Vertreter: Degwert, Hartmut, Dipl.-Phys.
(86) Internationale Anmeldenummer: PCT/EP2000/002536
(87) Internationale Veröffentlichungsnummer: WO 2000/057062

(56) Entgegenhaltungen:
- EP-A- 0 048 095
- EP-A- 0 389 838
- GB-A- 2 101 687
- GB-A- 2 139 287
- US-A- 4 057 375

## Beschreibung

Die Erfindung betrifft eine Pumpe zur Erzeugung von Druck oder Unterdruck gemäβ dem Oberbegriff des Anspruchs 1.

Bei Pumpen dieser Bauart greifen die Flügel der Rotoren berührungslos ineinander, so daß ein schmiermittelfreier Betrieb möglich ist. Die Einsatzbereiche für derartige Pumpen sind daher vielfältig. Wegen der vielfältigen Einsatzmöglichkeiten dieser Pumpen wird eine Optimierung hinsichtlich Baugröße, Gewicht und Herstellungskosten angestrebt.

Aus der US 4 057 375 ist eine Verdrängerpumpe der eingangs genannten Art bekannt, mit zwei Flügelrädern, die in entgegengesetztem Drehsinn synchron zueinander rotieren und deren Flügel durch ihren kämmenden Eingriff während der Drehbewegung abgetrennte, in ihrem Volumen veränderliche Räume bilden, in denen ein komprimiertes Strömungsmedium von der Niederdruckseite zur Hochdruckseite transportiert wird, wobei das Strömungsmedium in einer Richtung senkrecht zu den beiden Achsen transportiert wird.

In der GB 2 139 287 A ist ferner eine hydraulische Pumpe offenbart, mit zwei sich in kämmendem Eingriff befindlichen Zahnrädern, die sich in einer Kammer befinden, in deren Mantelfläche Einlaß- und Auslaßkanäle münden.

Bei diesen Pumpen sind die Rotoren beidseitig, d.h. an jedem der beiden Achsenden, gelagert. Die Pumpenkammer wird auf beiden Stirnseiten durch ein Teil des Gehäuses begrenzt. Saugkanal und Druckkanal münden in die Mantelfläche der Pumpenkammer.

In der EP 0 389 838 A2, eine Drehkolbenpumpe in Form eines Roots-Gebläses beschrieben, das zwei Rotoren aufweist, die auf zwei zueinander parallelen Achsen fliegend angeordnet sind und den kontinuierlichen Transport verschiedener nichtkompressibler Strömungsmedien ermöglichen. Die Rotoren befinden sich in einer Kammer, die getriebeseitig durch eine flache Platte, durch die die Achsen der beiden Rotoren flüssigkeitsdicht geführt sind, und auf der dem Getriebe abgewandten Seite durch einen Gehäusedeckel begrenzt wird, in dessen Mantelfläche - radial nach außen geführt - Anschlußstutzen für Einlaß und Auslaß angeordnet sind.

Durch die Erfindung wird eine sehr leistungfähige Pumpe mit platzsparender und einfacher Konstruktion bereitgestellt.

Dies wird bei einer Pumpe der eingangs genannten Art durch die kennzeichnenden Merkmale des Anspruchs 1 erreicht. Ein einziges Bauteil, der Gehäusedeckel, hat somit drei Funktionen: die stirnseitige Begrenzung der Pumpenkammer, die Umfangswand der Pumpenkammer und die Aufnahme der Anschlußkanäle. Der Gehäusedeckel kann rationell als Guß- und Formteil hergestellt werden.

Einzelheiten der Erfindung ergeben sich aus der folgenden Beschreibung einer vorteilhaften Ausführungsform und aus der Zeichnung, auf die Bezug genommen wrid. In der Zeichnung zeigen:
Figur 1 eine Seitenansicht eines Pumpenaggregats, das im Bereich des Pumpenteils axial geschnitten dargestellt ist;
Figur 2 eine Seitenansicht eines Gehäusedeckels;
Figur 3 eine Draufsicht des Gehäusedeckels;
Figur 4 eine weitere Seitenansicht des Gehäusedeckels;
Figur 5 eine Draufsicht auf die Innenseite des Gehäusedeckels; und
Figur 6 einen Schnitt entlang Linie VI-VI in Figur 5.

Das in Figur 1 gezeigte Pumpenaggregat besitzt als Antrieb einen Elektromotor 10. Dieser ist seitlich an eine Ventilatorhaube 12 angeflanscht. Über eine Kupplung 14 ist der Elektromotor 10 an ein Ventilatorrad 16 innerhalb der Ventilatorhaube 12 angeschlossen. Die Ventilatorhaube 12 ist an ein Getriebegehäuse 18 angesetzt. In dem Getriebegehäuse 18 sind zwei zueinander parallele, gegeneinander versetzte Wellen 20, 22 an je einem Ende gelagert. Die Welle 20 ist mit der Achse des Elektromotors 10 fluchtend angeordnet und wird von diesem direkt angetrieben. Auf der Welle 20 sitzt ein erstes, stirnverzahntes Zahnrad 24, das mit einem zweiten, auf der Welle 22 sitzenden stirnverzahnten Zahnrad 26 in Kämmeingriff steht.

Auf den vom Getriebegehäuse 18 abgewandten, ungelagerten Enden der Wellen 20, 22 sitzt je ein zweiflügeliger Rotor 28, 30. Die Flügel der Rotoren 28, 30 sind klauenförmig und in ihrer Geometrie für eine innere Verdichtung ausgelegt. Die Wellen 20, 22 sind in dem Getriebegehäuse 18 beiderseits der Zahnräder 24, 26 auf Kugellagern gelagert, insbesondere auf zweireihigen Schrägkugellagern, wie aus Figur 1 ersichtlich. Dadurch erhalten die Wellen 20, 22 eine sichere Führung und Abstützung im Hinblick auf die fliegende Lagerung der Rotoren.

Das Getriebegehäuse 18 bildet mit seiner den Rotoren 28, 30 zugewandten Fläche eine stirnseitige Begrenzungswand einer Pumpenkammer 32, die im übrigen durch einen an das Getriebegehäuse 18 angesetzten, topfförmigen Gehäusedeckel 34 begrenzt wird. Der Gehäusedeckel 34 begrenzt mit seiner ebenen Innenwand die Pumpenkammer 32 auf der vom Getriebegehäuse 18 abgewandten Seite und bildet mit seinem Mantel die Umfangswandung der Pumpenkammer 32.

In den Gehäusedeckel 34 sind Kanäle integriert, die den Hochdruck-Anschluß und den Niederdruck-Anschluß der Pumpe bilden. Die Ausgestaltung dieser Kanäle und Anschlüsse ist aus den Figuren 2 bis 6 ersichtlich.

Wie insbesondere aus den Figuren 2 bis 6 ersichtlich ist, sind an der Stirnfläche des Gehäusedeckels 34 Ausbuchtungen 36, 38 gebildet, durch die äußere Begrenzungswandungen von zwei in den Gehäusedeckel integrierten Kanälen 40, 42 verwirklicht sind. In der ebenen Innenwand 44 des Gehäusedeckels 34 sind zwei Durchbrüche 46, 48 gebildet. Von dem Durchbruch 46 geht der Kanal 40 aus. Dieser Kanal 40 hat einen ersten Kanalabschnitt, der parallel zur Innenwand 44 verläuft, einen daran anschließenden Kanalabschnitt, der schräg zur Antriebsseite hin und auswärts geneigt ist, sowie einen an diesen anschließenden, auswärts und parallel zur Innenwand 44 verlaufenden Kanalabschnitt, der am Umfang des Gehäusedeckels 34 in einem Anschlußflansch 50 mündet. An den Durchbruch 48 schließt der Kanal 42 an, der gleichfalls einen ersten, zur Innenwand 44 parallelen Kanalabschnitt, einen daran anschließenden, auswärts schräg zur Antriebsseite hin geneigten Kanalabschnitt sowie einen wiederum zur Innenwand 44 parallelen Kanalabschnitt aufweist, der am Umfang des Gehäusedeckels 34 in einem Anschlußflansch 52 mündet. Die Anschlußflansche 50, 52 liegen auf voneinander abgewandten Seiten des Gehäusedeckels auf unterschiedlicher Höhe.

Durch die fliegende Lagerung der Rotoren 28, 30 bleibt im Bereich der freien Enden der Wellen 22, 24 Bauraum für eine optimale Gestaltung der Kanäle 40, 42 verfügbar. Insbesondere können die Kanäle 40, 42 im Hinblick auf optimale Strömungsverhältnisse und günstige Anschlußverhältnisse ausgelegt werden.

## Patentansprüche

1. Pumpe zur Erzeugung von Druck oder Unterdruck, mit einer Pumpenkammer, die einen Hochdruck-Anschluß und einen Niederdruck-Anschluß aufweist; zwei wenigstens zweiflügeligen Rotoren (28, 30), die auf zwei parallelen, gegeneinander versetzten Wellen (20, 22) in der Pumpenkammer (32) angebracht sind, wobei die Wellen (20, 22) eine axiale Richtung definieren; einem auf einer Stirnseite der Rotoren (28, 30) angeordneten Antrieb und einem auf der gegenüberliegenden Seite angeordneten Gehäusedeckel (34), wobei der Gehäusedeckel (34) topfförmig ausgebildet ist und der Hochdruck-Anschluß wie auch der Niederdruck-Anschluß im Gehäusedeckel (34) integriert sind, wobei der Gehäusedeckel (34) zwei Durchbrüche (46, 48), für den Hochdruck- und für den Niederdruck-Anschluß, aufweist und an jeden der Durchbrüche (46, 48) ein im Körper des Gehäusedeckels (34) integrierter Kanal (40, 42) anschließt, **dadurch gekennzeichnet, daß** das gesamte zu pumpende Medium durch die Durchbrüche (46, 48) fließt, wobei die Durchbrüche (46, 48) als axiale Durchbrüche in der die Pumpenkammer (32) stimseitig begrenzenden Innenwand (44) ausgebildet sind, und daß die Flügelgeometrie der Rotoren (28, 30) abgestimmt auf die axialen Durchbrüche (46, 48) für eine innere Verdichtung ausgelegt ist.

2. Pumpe nach Anspruch 1, **dadurch gekennzeichnet, daß** wenigstens einer der Kanäle (40, 42) zum Umfang des Gehäusedeckels (34) geführt ist und dort mündet.

3. Pumpe nach Anspruch 2, **dadurch gekennzeichnet, daß** der Kanal (40, 42) einen parallel zu der Innenwand (44) des Gehäusedeckels verlaufenden ersten Kanalabschnitt, daran anschließend einen schräg in Richtung von der Innenwand fort und auswärts geneigten Kanalabschnitt sowie daran anschließend einen am Umfang des Gehäusedeckels (34) mündenden, zu dessen Innenwand parallelen Kanalabschnitt aufweist.

4. Pumpe nach einem der vorstehenden Ansprüche, **dadurch gekennzeichnet, daß** am Umfang des Gehäusedeckels (34) auf zwei voneinander abgewandten Seiten desselben zwei Anschlußflansche (50, 52) gebildet sind.

5. Pumpe nach Anspruch 4, **dadurch gekennzeichnet, daß** die Anschlußflansche (50, 52) vertikal gegeneinander versetzt sind.

6. Pumpe nach Anspruch 1, **dadurch gekennzeichnet, daß** zumindest ein wesentlicher Teil der Umfangswandung der Pumpenkammer (32) durch den Mantel des Gehäusedeckels (34) gebildet ist.

7. Pumpe nach Anspruch 1, **dadurch gekennzeichnet, daß** die Wellen (20, 22) einseitig auf der dem Antrieb (10) zugewandten Seite gelagert sind.

8. Pumpe nach Anspruch 7, **dadurch gekennzeichnet, daß** die Wellen (20, 22) jeweils beiderseits eines Zahnrades (24, 26) gelagert sind.

9. Pumpe nach einem der vorhergehenden Ansprüche, **dadurch gekennzeichnet, daß** die axialen Durchbrüche (46, 48) in einem mittleren Bereich der die Pumpenkammer (32) stirnseitig begrenzenden Innenwand (44) positioniert sind.

10. Pumpe nach einem der vorhergehenden Ansprüche, **dadurch gekennzeichnet, daß** der axiale Durchbruch (48) für den Hochdruck-Anschluß wesentlich größer als der axiale Durchbruch (46) für den Niederdruck-Anschluß ist.

## Claims

1. A pump for generating pressure or negative pressure, comprising a pump chamber which has a high-pressure port and a low-pressure port; two rotors (28, 30) having at least two blades and fitted to two parallel shafts (20, 22) in the pump chamber (32) that are offset in relation to each other, the shafts (20, 22) defining an axial direction; a drive arranged on an end face of the rotors (28, 30); and a housing cover (34) arranged on the opposite side, the housing cover (34) being configured cup-shaped and the high-pressure port as well as the low-pressure port being integrated in the housing cover (34), the housing cover (34) having two openings (46, 48) for the high-pressure and low-pressure ports, respectively, and each of the openings (46, 48) being adjoined by one channel (40, 42) which is integrated in the body of the housing cover (34), **characterized in that** the entirety of the medium to be pumped flows through the openings (46, 48), the openings (46, 48) being formed as axial openings in the inner wall (44) delimiting the pump chamber (32) on an end face, and **in that** the blade geometry of the rotors (28, 30), adapted to the axial openings (46, 48), is designed for inner compression.

2. The pump according to claim 1, **characterized in that** at least one of the channels (40, 42) leads to the circumference of the housing cover (34) and opens out there.

3. The pump according to claim 2, **characterized in that** the channel (40, 42) has a first channel section extending in parallelism to the inner wall (44) of the housing cover, adjoining thereto a channel section which is inclined obliquely in a direction away from the inner wall and inclined outwardly, and adjoining thereto a channel section which opens out at the circumference of the housing cover (34) and is parallel to the inner wall thereof.

4. The pump according to any of the preceding claims, **characterized in that** two connecting flanges (50, 52) are formed at the circumference of the housing cover (34) on two sides thereof facing away from each other.

5. The pump according to claim 4, **characterized in that** the connecting flanges (50, 52) are vertically offset in relation to each other.

6. The pump according to claim 1, **characterized in that** at least a substantial part of the circumferential wall of the pump chamber (32) is formed by the envelope of the housing cover (34).

7. The pump according to claim 1, **characterized in that** the shafts (20, 22) are supported only on one side, which is the side that faces the drive (10).

8. The pump according to claim 7, **characterized in that** the shafts (20, 22) are each supported on both sides of a toothed wheel (24, 26).

9. The pump according to any of the preceding claims, **characterized in that** the axial openings (46, 48) are positioned in a middle portion of the inner wall (44) delimiting the pump chamber (32) on an end face.

10. The pump according to any of the preceding claims, **characterized in that** the axial opening (48) for the high-pressure port is significantly larger than the axial opening (46) for the low-pressure port.

## Revendications

1. Pompe destinée à engendrer de la pression ou de la dépression, comportant une chambre de pompe qui présente un raccordement pour haute pression et un raccordement pour basse pression ; deux rotors (20, 30) à au moins deux pales qui sont montés sur deux arbres (20, 22) parallèles, décalés l'un par rapport à l'autre dans la chambre de pompe (32), les arbres (20, 22) définissant une direction axiale ; un entraînement agencé sur une face frontale des rotors (28, 30) et un couvercle de boîtier (34) agencé sur le côté opposé, le couvercle de boîtier (34) ayant la forme d'un pot, et le raccordement pour haute pression ainsi que le raccordement pour basse-pression étant intégrés dans le couvercle de boîtier (34), le couvercle de boîtier (34) présentant deux ouvertures (46, 48) pour le raccordement pour haute pression et pour le raccordement pour basse pression, et un canal (40, 42) intégré dans le corps du couvercle de boîtier (34) étant raccordé à chacune des ouvertures, **caractérisée en ce que** tout le fluide à pomper s'écoule à travers les ouvertures (46, 48), les ouvertures (46, 48) étant réalisées sous forme d'ouvertures axiales dans la paroi intérieure (44) délimitant la chambre de pompe (32) sur la face frontale, et **en ce que** la géométrie des pales des rotors (28, 30) est conçue de manière à être adaptée aux ouvertures (46, 48) axiales pour compression intérieure.

2. Pompe selon la revendication 1, **caractérisée en ce qu'**au moins un des canaux (40, 42) est guidé vers la périphérie du couvercle de boîtier (34) et y débouche.

3. Pompe selon la revendication 2, **caractérisé en ce que** le canal (40, 42) présente un premier tronçon de canal s'étendant parallèlement à la paroi intérieure (44) du couvercle de boîtier, en raccordement à celui-ci un tronçon de canal incliné en oblique en direction d'éloignement de la paroi intérieure et vers l'extérieur, ainsi qu'en raccordement à celui-ci, un tronçon de canal débouchant à la périphérie du couvercle de boîtier (34) et parallèle à la paroi intérieure de ce dernier.

4. Pompe selon l'une des revendications précédentes, **caractérisée en ce que** deux brides de raccordement (50, 52) sont formées à la périphérie du couvercle du boîtier (34) sur deux côtés de celui-ci détournés l'un de l'autre.

5. Pompe selon la revendication 4, **caractérisée en ce que** les brides de raccordement (50, 52) sont décalées verticalement l'une par rapport à l'autre.

6. Pompe selon la revendication 1, **caractérisée en ce qu'**au moins une partie essentielle de la paroi périphérique de la chambre de pompe (32) est formée par l'enveloppe du couvercle de boîtier (34).

7. Pompe selon la revendication 1, **caractérisée en ce que** les arbres (20, 22) sont montés seulement sur un côté sur la face tournée vers l'entraînement (10).

8. Pompe selon la revendication 7, **caractérisée en ce que** les arbres (20, 22) sont montés chacun des deux côtés d'une roue dentée (24, 26).

9. Pompe selon l'une des revendications précédentes, **caractérisée en ce que** les ouvertures (46, 48) axiales sont positionnées dans une zone médiane de la paroi intérieure (44) délimitant la chambre de pompe (32) sur la face frontale.

10. Pompe selon l'une des revendications précédentes, **caractérisée en ce que** l'ouverture (48) axiale pour le raccordement pour haute pression est sensiblement plus grande que l'ouverture (46) axiale pour le raccordement pour basse pression.
